# EUROPÄISCHE PATENTSCHRIFT

(11) **EP 1 593 633 B1**
(45) Veröffentlichungstag und Bekanntmachung des Hinweises auf die Patenterteilung: **15.10.2008**
(21) Anmeldenummer: 04405283.5
(22) Anmeldetag: 05.05.2004
(51) Int. Cl.: B65H 31/10, B65H 31/20, B65H 31/32

(54) **Vorrichtung zum Bilden von Stapeln aus Druckprodukten**
Device for piling printing products
Dispositif pour empiler des articles imprimés

(43) Veröffentlichungstag der Anmeldung: 09.11.2005
(73) Patentinhaber: Müller Martini Holding AG, 6052 Hergiswil (CH)
(72) Erfinder: Meier, Hans, 6233 Büron (CH)

(56) Entgegenhaltungen:
- EP-A- 0 153 983
- EP-A- 0 180 113
- EP-A- 1 167 261
- DE-A- 3 808 621
- US-A- 3 643 816

## Beschreibung

Die Erfindung betrifft eine Vorrichtung zum Bilden von Stapeln aus Druckprodukten, mit einem Drehtisch, auf welchem die Stapel jeweils gebildet werden und mit einem Lift, mit dem Druckprodukte anhebbar sind.

Vorrichtungen der genannten Art sind in der druckverarbeitenden Industrie seit langem bekannt und insbesondere als so genannte Kreuzleger ausgebildet, mit denen Stapel herstellbar sind, bei denen Lagen 180° zueinander verdreht sind. Die Stapel werden aus Druckprodukten hergestellt, wie beispielsweise aus Zeitschriften, Broschüren, Prospekten, Druckbogen und dergleichen. Die Zuführung der Druckprodukte zur Vorrichtung erfolgt beispielsweise im Schuppenstrom mit einer geeigneten Transportvorrichtung. Denkbar ist jedoch auch eine einzelne Zuführung. Der Abtransport der gebildeten Stapel erfolgt mit einem geeigneten Fördermittel.

Eine Vorrichtung der genannten Art ist im Stand der Technik beispielsweise aus der EP 1 167 261 A bekannt geworden. Die der Vorrichtung zugeführten Druckprodukte werden auf einen Pakettisch abgeworfen. Dieser Pakettisch ist vertikal verfahrbar. Mittig zum Pakettisch ist ein Lift mit einer Bodenpressplatte angeordnet. Mit dieser Bodenpressplatte kann ein gebildeter Stapel zum Abpressen und Abholen einer fallenden Lage angehoben werden. Nachteilig ist bei dieser Vorrichtung, dass die Bodenpressplatte auch bei kleinen Formatänderungen der Druckprodukte ausgetauscht werden muss. Es ist deshalb erforderlich, mehrere solche Bodenpressplatten in einem bestimmten Raster zur Verfügung zu halten. Weiter besteht bei dieser Vorrichtung die Schwierigkeit, dass die Falze der Druckprodukte beim Abpressen nicht hinreichend gepresst werden.

Eine weitere Vorrichtung dieser Art ist aus der EP 0 153 983 B bekannt geworden. Bei dieser ist ebenfalls ein Lift mit einer Bodenplatte vorgesehen. Zum Abpressen sind über der Bodenplatte Pressglieder vorgesehen, die verschwenkbar sind und gegen welche ein gebildeter Stapel durch einen Hub der Bodenplatte anpressbar ist.

Die zum Stand der Technik gehörende DE 196 15 009 A1 beschreibt einen Kreuzleger mit einer integrierten Umreifungsvorrichtung zum wechselweisen Ablegen von Lagen mehrerer Druckerzeugnisse zu einem Stapel, der anschliessend innerhalb eines Auffangkorbes umreift wird.

Schliesslich offenbart die EP 0 829 441 A eine Vorrichtung zum Ausstossen gestapelter Druckbogen.

Der Erfindung liegt die Aufgabe zugrunde, eine Vorrichtung der genannten Art zu schaffen, welche die genannten Nachteile vermeidet.

Die Aufgabe ist bei einer gattungsgemässen Vorrichtung dadurch gelöst, dass der mit dem Drehtisch verbundene Lift durch zwei Liftteile mit jeweils einer Liftplatte zweiteilig ausgebildet ist und dass wenigstens eine Pressklappe vorgesehen ist, gegen die ein gebildeter Stapel oder wenigstens eine Lage mit einem Hub des Liftes abpressbar ist. Die zweiteilige Ausbildung ermöglicht die Verwendung von zwei Liftplatten, mit denen die Falze der Druckprodukte besser abpressbar sind, was für die weitere Verarbeitung des abgepressten Stapels von wesentlichem Vorteil ist. Anstelle einer zentrischen Bodenplatte werden somit zwei Liftteile verwendet, die gemeinsam die Druckprodukte den Stapel anheben. Das Anheben kann zum Abpressen aber auch zum Abholen einer neuen Lage verwendet werden.

Die erfindungsgemässe Vorrichtung hat den weiteren wesentlichen Vorteil, dass die Mitte des Drehtisches für eine Ausstossnut frei gehalten werden kann. Diese Ausstossnut kann zwischen den beiden Teilen des Liftes angeordnet sein. Dadurch ist ein Ausstossen von unten möglich, was eine wesentlich kürzere Zykluszeit ermöglicht.

Gemäss einer Weiterbildung der Erfindung ist vorgesehen, dass der Lift zwei Liftteile mit jeweils einer eigenen Liftplatte aufweist. Der Abstand der Liftplatte zur Formataussenkante kann damit immer konstant gehalten werden. Die Liftplatten müssen deshalb lediglich noch bei grösseren Formatänderungen ausgetauscht werden.

Vorzugsweise ist der Lift in einem Drehtischfach integriert.

Nach einer Weiterbildung der Erfindung ist vorgesehen, dass der Tisch eine horizontal verlaufende Ausstossnut aufweist. Wie bereits erwähnt, ist dadurch ein Ausstossen von unten möglich, was wesentlich kürzere Zykluszeiten ermöglicht. Das Ausstossen erfolgt nach einer Weiterbildung der Erfindung mit einem Mitnehmer, der in der Ausstossnut vertikal und horizontal verfahrbar ist. Der Mitnehmer ist nach einer Weiterbildung der Erfindung stabförmig ausgebildet. Dies ermöglicht eine besonders flexible Anpassbarkeit an den Stapel und insbesondere an die Stapelhöhe.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: eine räumliche Ansicht einer erfindungsgemässen Vorrichtung,
- Fig. 2: die Vorrichtung gemäss Figur 1, jedoch mit auseinandergezogenen Teilen,
- Fig. 3: schematisch den Aufbau einer erfindungsgemässen Vorrichtung,
- Fig.4a bis 4e: schematisch einzelne Schritte beim Bilden und Abpressen eines Stapels und
- Fig. 5a und 5b: schematisch das Ausstossen eines gebildeten und abgepressten Stapels.

Mit einer Lage L wird eine Gruppe von Druckprodukten verstanden, die gleich ausgerichtet aufeinander liegen. Eine solche Lage L ist in der Figur 3 gezeigt. Die Lage L wird hier aus Druckprodukten 33 eines Schuppenstromes 30 gebildet, der in Richtung des Pfeiles 31 gefördert wird. Der Transport erfolgt in an sich bekannter Weise mit einer hier nicht gezeigten Transportvorrichtung. Ein Stapel S besteht in der Regel aus mehreren Lagen L, welche in der Regel 180° zueinander verdreht sind. Werden Stapel S aus Lagen L gebildet, die 180° zueinander verdreht sind, so wird vom so genannten Kreuzlegen gesprochen.

Die in Figur 1 gezeigte Vorrichtung besitzt ein Drehtischfach 2 mit vier Fachklappen 7, die zum Ausstossen eines gebildeten Stapels S um eine vertikale Achse beispielsweise pneumatisch verschwenkbar sind. Hierzu sind pneumatische Leitungen 15 sowie jeweils ein Schwenkantrieb 44 vorgesehen. Das Drehtischfach 2 ist auf einem Drehtisch 9 gelagert, der mit Winkelfüssen 23 oder anderen geeigneten Befestigungsmitteln auf einem Drehring 11 befestigt ist. Dieser Drehring 11 ist mit einem Motor 12 drehbar, welcher über ein Zahnriemenrad 14 und einem Zahnriemen 13 mit dem Drehring 11 verbunden ist. Im Drehtisch 9 verläuft diametral eine Ausstossnut 10, die zur Aufnahme eines Mitnehmers 18 einer Ausstossvorrichtung 17 dient. Für die pneumatischen Leitungen 15 zum Drehtisch 9 ist ein flexibler Leitungskanal 16 vorgesehen. Selbstverständlich können durch diesen Leitungskanal 16 auch andere Leitungen hindurchgeführt werden.

In das Drehtischfach 2 ist ein Lift 3 integriert. Dieser Lift 3 besitzt zwei Lagenliftteile 3a und 3b, welche bezüglich der Ausstossnut 10 im Wesentlichen spiegelsymmetrisch angeordnet sind. Die Liftteile 3a und 3b sind im Wesentlichen aus gleichen Teilen hergestellt und arbeiten im Wesentlichen synchron zueinander. Die Liftteile 3a und 3b besitzen jeweils eine Liftplatte 8, welche in Figur 1 mit gestrichelten Linien gezeigt sind. In der gezeigten Anordnung sind diese Liftplatten 8 am Drehtisch 9 angelegt. Die Liftplatten 8 sind jeweils an einer Liftführung 6 gelagert und an dieser vertikal verfahrbar. Die Liftplatten 8 werden vorzugsweise mittels Pneumatikzylinder 45 vertikal entlang der Liftführung 6 bewegt, wobei beide Liftplatten 8 unabhängig voneinander sind. Vorzugsweise werden beide Liftplatten 8 synchron zueinander bewegt.
Durch Betätigung der Pneumatikzylinder 45 können somit die Liftplatten 8 in der in Fig. 1 gezeichneten Position angehoben und wieder in die ursprüngliche Position zurückgefahren werden. Die Liftplatten 8 können maximal bis zur Position der Pressklappen 4 angehoben werden, oder aber der Hub wird zwecks Abholen von fallenden Lagen bewusst auf ein vorgegebenes Mass reduziert. Anstelle der Pneumatikzylinder 45 könnten beispielsweise auch Servomotoren zur Antriebserzeugung eingesetzt werden. Die beiden Liftplatten 8 sind im Abstand zueinander angeordnet, sodass zwischen diesen ein Durchgang besteht und die oben genannte Ausstossnut 10 frei zwischen diesen Lagenplatten 8 angeordnet ist.

Die beiden Liftteile 3a und 3b weisen jeweils eine Pressklappe 4 auf, welche jeweils mit einem Pneumatikzylinder 5 horizontal bewegbar sind. In der Figur 1 sind die Pressklappen 4 jeweils in einer zurückgezogenen Position gezeigt. In dieser können Lagen L frei von oben in das Drehtischfach 2 eingelegt werden. In einer weiteren vorgeschobenen Position ragen diese Pressklappen 4 wenigstens bereichsweise in das Drehtischfach 2 hinein. Diese Bewegungen erfolgen vorzugsweise mit den genannten Pneumatikzylindern 5, jedoch ist hier auch ein anderer Antrieb, beispielsweise mit einem Servomotor denkbar. Für Formateinstellungen des Drehtischfaches 2 in Richtung der Ausstossernut sind Motoren 28 vorgesehen, die über nicht näher bezeichnete Getriebe die Antriebsbewegung mittels Wellen 29, welche als Spindel ausgebildet sind, auf die Fachklappen 7 übertragen.

Für Fomateinstellungen des Drehtischfaches 2, rechtwinklig zur Ausstossernut 10, sind ebenfalls nicht näher bezeichnete Motoren vorgesehen, welche mittels Wellen 46 die Antriebsbewegung auf Einheiten, bestehend aus Liftteilen 3, 3b und Fachklappen 7 übertragen.

Das Beschicken des Drehtischfaches 2 mit Lagen L erfolgt gemäss Figur 3 mit Hilfe eines Lagenfaches 32 und Gabeln 34. In der Figur 3 befindet sich im Lagenfach 32 eine Lage L. Die Gabel 34 ist hier geschlossen und hält die Lage L in der gezeigten Position. Die Gabel 34 kann geöffnet werden, sodass die Lage L von oben in das Drehtischfach 2 fällt. Um die Fallhöhe zu verkleinern, werden vorzugsweise die Liftplatten 8 mit einem bereits teilweise gebildeten Stapel S angehoben. Vor der Aufnahme einer Lage L wird der teilweise gebildete Stapel S durch eine Drehbewegung des Tisches 9 um 180° gemäss Pfeil 35 gedreht.

Zum Ausstossen eines vollständigen Stapel S aus dem Drehtischfach 2 ist die bereits erwähnte Ausstossvorrichtung 17 vorgesehen. Diese weist gemäss Figur 2 einen Träger 19 auf, der an der Unterseite des Drehtisches 9 an diesem befestigt ist und der parallel zur Ausstossnut 10 verläuft. An der Unterseite des Trägers 19 sind Führungsstangen 24 oder ähnliche Führungsmittel vorgesehen, an denen ein Schlitten 25 gelagert ist, der in den Richtungen des Doppelpfeils 26 horizontal verfahrbar ist. Am Schlitten 25 ist ein Pneumatikzylinder 21 oder ein anderes geeignetes Antriebsmittel, beispielsweise ein Servomotor befestigt. Mit diesem Pneumatikzylinder 21 wird der Mitnehmer 18, der stabförmig ausgebildet ist, vertikal verfahren. Zur horizontalen Bewegung des Schlittens 25 ist ein weiterer Antrieb 20, beispielsweise ein Servomotor, vorgesehen. Die horizontale Bewegung kann auch pneumatisch erfolgen. Für den Anschluss des Pneumatikzylinders 21 an die hier nicht gezeigte pneumatische Leitung ist ein geeignetes Anschlussmittel 22 am unteren Ende des Pneumatikzylinders 21 angeordnet. Der Mitnehmer 18 kann somit gleichzeitig in den Richtungen des Doppelpfeils 26 horizontal bewegt und gleichzeitig vertikal verfahren werden. Zur Steuerung der Antriebe ist selbstverständlich eine hier nicht gezeigte Steuerung vorgesehen.

Anhand der Figuren 4a bis 4e wird nachfolgend die Arbeitsweise der erfindungsgemässen Vorrichtung 1 näher erläutert.

Die Figur 4a zeigt einen Ausgangszustand, bei welchem das Drehtischfach 2 noch leer ist. Die Gabel 34 des Lagenfaches 32 ist geschlossen. Neu zugeführte Druckprodukte 33 werden im Lagenfach 32 gehalten und bilden schliesslich eine Lage L. Die beiden Pressklappen 4 befinden sich in der zurückgezogenen Position, sodass das Drehtischfach 2 oben offen ist. Die beiden Liftplatten 8 befinden sich in einer angehobenen Position. Die Druckprodukte 33 der Lage L weisen jeweils einen Falz F auf. Diese Falze F befinden sich alle übereinander und somit auf der gleichen Seite des Lagenfaches 32.

Die Figur 4b zeigt eine vollständig gebildete Lage L, die im Lagenfach 32 gebildet wurde.

Hat sich eine Lage L gemäss Figur 4b vollständig gebildet, so wird gemäss Figur 4c die Gabel 34 geöffnet. Die Lage L fällt dadurch in Richtung des Pfeiles 36 senkrecht nach unten auf die angehobenen Liftplatten 8. Da die Liftplatten 8 angehoben sind, ist die Falldistanz vergleichsweise klein.

Die Liftplatten 8 werden nun nach unten gefahren, wobei die Lage L an den Fachklappen 7 des Drehtischfaches 2 geführt und ausgerichtet wird. Gleichzeitig mit dem Schliessen der Gabel 34 werden die Pressklappen 4 in die in Figur 4d gezeigte Position gefahren. In dieser Position ragen die Pressklappen 4 wenigstens bereichsweise in das Drehtischfach 2 hinein. Die Lage L wird nun in Richtung der Pfeile 37 angehoben und an den eingefahrenen Pressklappen 4 abgepresst. Die beiden Liftplatten 8 werden hierbei synchron durch entsprechende Betätigung der beiden Liftteile 3a und 3b angehoben. Die Falze F sind hierbei in Figur 4d in der linken Liftplatte 8 vollständig abgestützt und damit können diese Falze F vollständig und wirksam verpresst werden. Die Liftplatte 8 erstreckt sich somit auch in den Bereich der Falze F.

Ist die Lage L verpresst, so wird die verpresste Lage L' gemäss Figur 4e nach unten gefahren. Gleichzeitig werden die Pressklappen 4 in die zurückgezogene Position bewegt. Die Gabel 34 bleibt geschlossen, sodass gleichzeitig im Lagenfach 32 eine weitere Lage L gebildet werden kann. Die Lage L' wird durch Drehen des Tisches 9 um 180° gedreht. Ist im Lagenfach 32 eine neue Lage L gebildet, so wird der oben erläuterte Vorgang wiederholt. Beim Abpressen werden hierbei jedoch bereits zwei kreuzweise abgelegte Lagen L verpresst. Der Vorgang kann mehrmals wiederholt werden, sodass schliesslich ein Stapel S vorliegt, der aus mehreren kreuzweise abgelegten Lagen L besteht. Das Anheben der Liftplatten 8 zum Abpressen wird entsprechend der Höhe des gebildeten Stapels S angepasst.

Die Figuren 5a und 5b zeigen schematisch das Ausstossen eines gebildeten Stapels S. Dieser Stapel S kann wie erwähnt aus mehreren kreuzweise abgelegten Lagen L bestehen. Beim Bilden des Stapels S befindet sich der Mitnehmer 18 vollständig unterhalb des Tisches 9, wie dies in Figur 5b mit gestrichelten Linien angedeutet ist. Nach Abschluss der letzten Drehbewegung des Tisches 9 um 180°, vor dem Ausstossen des Stapels S, wird der Mitnehmer 18 formatabhängig unmittelbar links vom gebildeten Stapel S in Richtung 39 angehoben. Die Anhebhöhe kann sich dabei nach der Höhe des Stapels S richten. Zum Ausstossen des Stapels S aus dem Drehtischfach 2 nach Abschluss der Stapelbildung, wird der Mitnehmer 18 in Richtung 38 bewegt. Der angehobene Mitnehmer 18 liegt hierbei am Stapel S an und schiebt diesen gemäss Fig. 5a von links nach rechts. Sobald der Stapel S den Bereich des Drehtischfaches 2 verlassen hat, wird der Mitnehmer 18 gleichzeitig in Richtung 40 und Richtung 41 in die Ausgangsstellung zurückbewegt. Der Ausstossvorgang kann selbstverständlich auch in die entgegengesetzte Richtung durchgeführt werden. Dabei kann die Ausstossbewegung des Mitnehmers 18 in Richtung 38 aufgrund der zur Verfügung stehenden Zykluszeit verändert werden. Veränderbar sind insbesondere Beschleunigung und Geschwindigkeit. Bevor der Mitnehmer 18 in Richtung des Pfeiles 41 zurückbewegt wird, kann gleichzeitig ein neu gebildeter Stapel S bzw. eine neue Lage L in Richtung des Pfeiles 42 nach unten auf dem Drehtisch 9 bewegt werden. Die Figur 5b zeigt einen ausgestossenen Stapel S', der in Richtung des Pfeiles 43 zu einem hier nicht gezeigten Transportmittel bewegt wird. Der ausgestossene Stapel S' wird somit sofort weitergefördert und beispielsweise für einen Versand weiterbearbeitet, beispielsweise verpackt und adressiert. Für die Ablage eines neu gebildeten Stapels S bzw. einer neuen Lage L muss somit nicht gewartet werden, bis der Mitnehmer 18 in der Ruheposition ist. Die nach unten gerichtete Bewegung des Mitnehmers 18 in Richtung des Pfeiles 40 und die horizontale Bewegung in Richtung 41 kann mit der Ablage des Stapels S bzw. der neuen Lage L in Richtung des Pfeiles 42 gleichzeitig erfolgen. Damit ist eine besonders kurze Zykluszeit möglich.

## Patentansprüche

1. Vorrichtung zum Bilden von Stapeln (S) aus Druckprodukten (33), mit einem Drehtisch (9), auf welchem die Stapel (S) jeweils gebildet werden und mit einem Lift (3) mit dem Druckprodukte (33) anhebbar sind; **dadurch gekennzeichnet, dass** der mit dem Drehtisch (9) verbundene Lift (3) durch zwei Liftteile (3a, 3b) mit jeweils einer Liftplatte (8) zweiteilig ausgebildet ist und dass wenigstens eine Pressklappe (4) vorgesehen ist, gegen die ein gebildeter Stapel (S) oder wenigstens eine Lage (L) mit einem Hub des Liftes (3) abpressbar ist.

2. Vorrichtung nach Anspruch 1, **dadurch gekennzeichnet, dass** die Liftplatten (8) im Abstand zueinander angeordnet sind, sodass zwischen diesen ein Durchgang besteht.

3. Vorrichtung nach Anspruch 1 oder 2, **dadurch gekennzeichnet, dass** der Lift (2) im Abstand zueinander angeordnete Führungen (6) aufweist, an denen jeweils eine Liftplatte (8) vertikal verschiebbar geführt ist.

4. Vorrichtung nach einem der Ansprüche 1 bis 3, **dadurch gekennzeichnet, dass** der Lift (3) mit einem Drehtischfach (2) eine Einheit bildet.

5. Vorrichtung nach einem der Ansprüche 1 bis 4, **dadurch gekennzeichnet, dass** wenigstens eine Pressklappe (4) an einem der Liftteile (3a, 3b) gelagert ist.

6. Vorrichtung nach Anspruch 5, **dadurch gekennzeichnet, dass** an jedem Liftteil (3a, 3b) eine Pressklappe (4) gelagert ist.

7. Vorrichtung nach einem der Anspruch 1 bis 6, **dadurch gekennzeichnet, dass** der Drehtisch (9) eine horizontal verlaufende Ausstossnut (10) aufweist.

8. Vorrichtung nach Anspruch 7, **dadurch gekennzeichnet, dass** sie eine Ausstossvorrichtung (17) mit einem von unten durch die Ausstossnut (10) zwischen die beiden Liftteile (3a, 3b) einfahrenden Mitnehmer (18) aufweist.

9. Vorrichtung nach Anspruch 8, **dadurch gekennzeichnet, dass** der Mitnehmer (18) vertikal und horizontal verfahrbar ist.

10. Vorrichtung nach Anspruch 8 oder 9, **dadurch gekennzeichnet, dass** der Mitnehmer (18) nach Massgabe der Stapelhöhe vertikal verfahrbar ist.

11. Vorrichtung nach einem der Ansprüche 8 bis 10, **dadurch gekennzeichnet, dass** der Mitnehmer (18) bezüglich Ausstossrichtung (38) und Formatgrösse eines Druckproduktes jeweils an dem hinteren Ende des Stapels (S) vertikal verfahrbar ist.

12. Vorrichtung nach einem der Ansprüche 8 bis 11, **dadurch gekennzeichnet, dass** die Ausstossbewegung des Mitnehmers (18) veränderbar gesteuert ist.

13. Vorrichtung nach einem der Ansprüche 8 bis 12, **dadurch gekennzeichnet, dass** der Mitnehmer (18) stabförmig ausgebildet ist.

14. Vorrichtung nach einem der Ansprüche 8 bis 13, **dadurch gekennzeichnet, dass** die Ausstossvorrichtung (17) unabhängig vom Drehtisch (9) angeordnet ist.

15. Vorrichtung nach einem der Ansprüche 1 bis 14, **dadurch gekennzeichnet, dass** der Drehtisch (9) in einem Drehring (11) gelagert ist.

## Claims

1. Apparatus for making piles (S) of printed products (33), with a turntable (9) on which the piles (S) are individually made and with a lift (3) for printed products (33), **characterized in that** the lift (3) connected to the turntable (9) is made in two parts (3a, 3b) each with a lift plate (8), and **in that** at least one press flap (4) is provided against which a made pile (S) or at least one layer (L) can be pressed by upwards movement of the lift (3).

2. Apparatus according to Claim 1, **characterized in that** the lift plates (8) are spaced apart, with a gap between them.

3. Apparatus according to Claim 1 or Claim 2, **characterized in that** the lift (3) has guides (6), spaced apart, on each of which a lift plate (8) is vertically displaceably guided.

4. Apparatus according to any one of Claims 1 to 3, **characterized in that** the lift (3) forms one unit with a turntable bay (2).

5. Apparatus according to any one of Claims 1 to 4, **characterized in that** a press flap (4) is mounted on at least one of the lift parts (3a, 3b).

6. Apparatus according to Claim 5, **characterized in that** a press flap (4) is mounted on each lift part (3a, 3b).

7. Apparatus according to any one of Claims 1 to 6, **characterized in that** the turntable (9) has a horizontally extending ejection slot (10).

8. Apparatus according to Claim 7, **characterized in that** it has an ejector device (17) with a pusher (18) entering from below through the ejection slot (10) between the two lift parts (3a, 3b).

9. Apparatus according to Claim 8, **characterized in that** the pusher (18) is both vertically positionable and horizontally traversable.

10. Apparatus according to Claim 8 or Claim 9, **characterized in that** the pusher (18) is vertically positionable to suit the pile height.

11. Apparatus according to any one of Claims 8 to 10, **characterized in that** the pusher (18) is vertically positionable at the rear end of each pile (S) so as to allow for the ejection direction (38) and the size of format of the printed product.

12. Apparatus according to any one of Claims 8 to 11, **characterized in that** the ejecting movement of the pusher (18) is variably controlled.

13. Apparatus according to any one of Claims 8 to 12, **characterized in that** the pusher (18) is designed in the form of a bar.

14. Apparatus according to any one of Claims 8 to 13, **characterized in that** the ejector device (17) is arranged independently of the turntable (9).

15. Apparatus according to any one of Claims 1 to 14, **characterized in that** the turntable (9) is mounted in a slewing ring (11).

## Revendications

1. Dispositif pour former des piles (S) de produits imprimés (33), avec une table tournante (9) sur laquelle sont formées les piles respectives (S), et avec un élévateur (3) permettant de soulever les produits imprimés (33),
**caractérisé en ce que** l'élévateur (3) relié à la table tournante (9) est réalisé en deux parties en étant formé par deux parties d'élévateur (3a, 3b) pourvues chacune d'une plaque d'élévateur (8), et **en ce qu'**il est prévu au moins un volet presseur (4) contre lequel peut être pressée par le dessus une pile formée (S) ou au moins une couche (L) par un course de levage de l'élévateur (3).

2. Dispositif selon la revendication 1, **caractérisé en ce que** les plaques d'élévateur (8) sont disposées à distance entre elles, de sorte qu'un passage existe entre ces plaques.

3. Dispositif selon la revendication 1 ou 2, **caractérisé en ce que** l'élévateur (3) présente des guides (6) disposés à distance entre eux, sur chacun desquels une plaque d'élévateur (8) est guidée en coulissement vertical.

4. Dispositif selon l'une des revendications 1 à 3, **caractérisé en ce que** l'élévateur (3) forme une unité avec un casier (2) de table tournante.

5. Dispositif selon l'une des revendications 1 à 4, **caractérisé en ce qu'**au moins un volet presseur (4) est monté sur une des parties d'élévateur (3a, 3b).

6. Dispositif selon la revendication 5, **caractérisé en ce qu'**un volet presseur (4) est monté sur chaque partie d'élévateur (3a, 3b).

7. Dispositif selon l'une des revendications 1 à 6, **caractérisé en ce que** la table tournante (9) présente une rainure d'éjection (10) s'étendant horizontalement.

8. Dispositif selon la revendication 7, **caractérisé en ce qu'**il présente un dispositif d'éjection (17) avec un entraîneur (18) pénétrant par en dessous à travers la rainure d'éjection (10) entre les deux parties d'élévateur (3a, 3b).

9. Dispositif selon la revendication 8, **caractérisé en ce que** l'entraîneur (18) peut être déplacé verticalement et horizontalement.

10. Dispositif selon la revendication 8 ou 9, **caractérisé en ce que** l'entraîneur (18) peut être déplacé verticalement en fonction de la hauteur de pile.

11. Dispositif selon l'une des revendications 8 à 10, **caractérisé en ce que** l'entraîneur (18) peut être déplacé verticalement à l'extrémité arrière de la pile respective (S) par rapport à la direction d'éjection (38) et au format d'un produit imprimé.

12. Dispositif selon l'une des revendications 8 à 11, **caractérisé en ce que** le mouvement d'éjection de l'entraîneur (18) est commandé de manière à pouvoir être modifié.

13. Dispositif selon l'une des revendications 8 à 12, **caractérisé en ce que** l'entraîneur (18) est réalisé en forme de barre.

14. Dispositif selon l'une des revendications 8 à 13, **caractérisé en ce que** le dispositif d'éjection (17) est disposé indépendamment de la table tournante (9).

15. Dispositif selon l'une des revendications 1 à 14, **caractérisé en ce que** la table tournante (9) est montée dans une couronne rotative (11).
